# EUROPÄISCHE PATENTSCHRIFT

(11) **EP 0 159 402 B1**
(45) Veröffentlichungstag und Bekanntmachung des Hinweises auf die Patenterteilung: **01.03.1989**
(21) Anmeldenummer: 84115424.8
(22) Anmeldetag: 14.12.1984
(51) Int. Cl.: B41J 3/04, B41J 3/02

(54) **Tintenschreibeinrichtung zur Darstellung von Zeichen unterschiedlicher Schriftqualität**
Ink recording device with variable character quality
Dispositif d'enregistrement par encre pour obtenir des caractères de qualité variable

(30) Priorität: 27.04.1984 DE 3415787
(43) Veröffentlichungstag der Anmeldung: 30.10.1985
(73) Patentinhaber: SIEMENS AKTIENGESELLSCHAFT, 80333 München (DE)
(72) Erfinder: Milbrandt, Artur, Dipl.-Ing., D-8000 München 40 (DE); Hillmann, Rüdiger, Ing., D-8080 Emmering (DE); Reinfeld, Hubertus, Ing., D-8122 Penzberg (DE)

(56) Entgegenhaltungen:
- DE-A- 3 009 333
- DE-A- 3 012 552
- GB-A- 2 050 252
- US-A- 4 216 480
- US-A- 4 302 761
- US-A- 4 353 079
- IBM TECHNICAL DISCLOSURE BULLETIN, Band 24, Nr. 8, Januar 1982, Seite 4181, Armonk, US; J.R. BERTSCHY u.a.: "Ink jet printing method"

## Beschreibung

Die Erfindung betrifft eine Tintenschreibeinrichtung zur Darstellung von Zeichen und/oder grafischen Mustern unterschiedlicher Schriftqualität gemäß dem Oberbegriff des Patentanspruches 1.

Zur Darstellung von Zeichen oder von grafischen Mustern mit einer Tintenschreibeinrichtung werden bekanntlich einzelne Tintentröpfchen aus einer oder aus mehreren Düsen eines Tintendruckkopfes gegen einen Aufzeichnungsträger gespritzt. Mit einer Tintenschreibeinrichtung, wie sie z. B. in der Siemens-Zeitschrift 51, 1977, Seiten 219 bis 221 beschrieben ist, erfolgt der Tröpfchenausstoß in der Weise, daß die den einzelnen Düsen des Tintendruckkopfes zugeordneten Antriebselemente, im folgenden Wandler genannt, individuell, d.h. abhängig davon, ob ein Tröpfchenausstoß stattfinden soll oder nicht über eine Steuerschaltung angesteuert werden. Unter Berücksichtigung einer Relativbewegung zwischen dem Tintendruckkopf und dem Aufzeichnungsträger kann auf diese Weise jedes gewünschte Zeichen auf dem Aufzeichnungsträger durch eine rasterförmige Anordnung von Tintenpunkten dargestellt werden. Die dargestellten Zeichen oder Muster liegen somit stets in einem Raster, dessen Spalten- und Zeilenabstände durch die Bewegung des Schreibkopfes in Bezug auf den Aufzeichnungsträger und durch die Spritzfrequenz des Tintendruckkopfes bestimmt ist. Jedes ausgestoßene Tintentröpfchen hat dabei die gleiche Größe, d.h. das Tintenvolumen jedes ausgestoßenen Tintentröpfchens ist jeweils konstant. Das bedeutet, daß auch die Durchmesser der auf den Aufzeichnungsträger aufgetragenen Tintenpunkte einen konstanten Durchmesser besitzen. Die Signale zur Ansteuerung der Piezowandler werden in einer Steuerschaltung abhängig von den aus einem Zeichengenerator entnommene Informationen über das darzustellende Zeichen gebildet, wobei zusätzlich noch das Raster, in welchem das Zeichen punktförmig dargestellt wird, berücksichtigt wird.

Für den praktischen Einsatz von Tintenschreibeinrichtungen wird häufig gefordert, die Zeichen mit verschiedener, unterschiedlicher Schriftqualität darzustellen. Man unterscheidet neuerdings zwischen einer sogenannten Entwurfsqualität (draft quality), einer Standardqualität und einer sogenannten Schönschriftqualität. Letztere wird häufig auch durch den Ausdruck «Near Letter Quality» (NLQ) bezeichnet. Es ist bekannt (DE-OS 3 307 196), zur Erzielung verschiedener Schriftqualitäten die Druckgeschwindigkeit zu verändern, d.h. die Druckgeschwindigkeit gegenüber der für die Darstellung von Zeichen in einer Standardqualität vorgesehene Druckgeschwindigkeit zu verdoppeln und dabei jeweils nur in jeder zweiten Spalte der Matrix ein Tintentröpfchen auszustoßen. Es ist einleuchtend, daß damit die Qualität reduziert ist und z. B. Zeichen in der sogenannten Entwurfsqualität abgedruckt werden. Andererseits kann man eine Verbesserung der Schriftqualität gegenüber der Standardqualität dadurch erreichen, daß die Anzahl der zur Darstellung eines Zeichens innerhalb der Matrix ausgestoßenen Tintentröpfchen vergrößert wird, was gleichbedeutend mit einer Reduzierung der Druckgeschwindigkeit ist. In diesem Falle findet sozusagen ein Überschreiben der einzelnen Punkte der Matrix statt, wobei es zweckmäßig ist, einen beispielsweise einen halben Spaltenabstand umfassenden Vorschub durchzuführen.

Mit diesen Möglichkeiten ist jedoch insofern ein Problem verbunden, als lediglich bei der Standard-Schriftqualität der optische Eindruck eines geschlossenen Zeichenzuges entsteht. Bei einer Darstellung der Zeichen in Entwurfsqualität verschlechtert sich der optische Eindruck der dargestellten Zeichen deshalb, weil die einzelnen Punkte, aus denen das Zeichen gebildet ist, deutlich erkennbar sind. Bei der Darstellung der Zeichen in der Schönschriftqualität besteht die Gefahr, daß infolge des kleineren Abstandes der einzelnen Tintentröpfchen zueinander diese zu stark ineinander fließen, wodurch die Konturen der Zeichen unscharf werden. Außerdem erscheint durch die veränderte Proportion Schritthöhe zu Strichdicke ein dargestelltes Zeichen verschwommen.

Es ist zwar bereits bekannt (GB-A-2 050 252), zur Darstellung von Zeichen unterschiedlicher Intensität Tröpfchen unterschiedlicher Größe zu verwenden. Damit ist jedoch nur eine Verbesserung bei der sogenannten Grauwertdarstellung verbunden. Eine Verbesserung der Zeichendarstellung bei den verschiedenen Schriftqualitäten wird damit nicht erreicht.

Aufgabe der Erfindung ist es, für eine Tintenschreibeinrichtung eine Möglichkeit anzugeben, mit der auch bei der Darstellung von Zeichen oder Mustern mit verschiedenen, unterschiedlichen Schriftqualitäten stets ein weitgehend geschlossener Linienzug der Zeichen oder Muster entsteht, ohne daß die Geometrie des Tintendruckkopfes geändert wird.

Diese Aufgabe wird gemäß den kennzeichnenden Merkmalen des Patentanspruches gelöst.

Einer der wesentlichen Vorteile der Erfindung besteht darin, daß die Einstellung der Schriftqualität für die darzustellenden Zeichen, insbesondere die Einstellung auf die Darstellung in einer Entwurfs-, einer Standard- oder in einer Schönschriftqualität in einfacher Weise in der Steuerschaltung der Tintenschreibeinrichtung durchgeführt werden kann, wobei durch die Veränderung der Tröpfchengröße, d.h. durch eine Variation des Tintenvolumens der einzelnen Tröpfchen in jedem Falle sowohl ein geschlossener Linienzug als aber auch eine scharfe Kontur der dargestelten Zeichen gewährleistet ist.

Einzelheiten der Erfindung werden im folgenden unter Bezugnahme auf die Zeichnungen erläutert. Dabei zeigen
Fig. 1 ein Zeichen mit konstantem Tröpfchendurchmesser,
Fig. 2 ein Zeichen mit erfindungsgemäß verändertem Tröpfchendurchmesser und
Fig. 3 ein Beispiel für eine Tintenschreibeinrichtung mit der die Erfindung realisiert werden kann.

Das in Fig. 1 dargestellte Beispiel dient zur Erläuterung des Abdruckes eines Zeichens mit unterschiedlicher Schriftqualität nach dem Stande der Technik, bei dem die Tintentröpfchen jeweils gleichen, konstanten Durchmesser, d.h. gleiches und konstantes Volumen besitzen. Diesem Beispiel liegt eine zur Darstellung von Zeichen mit Matrixdruckern häufig verwendete Matrix mit fünf Spalten (x-Richtung) und sieben Zeilen (y-Richtung) zugrunde. Die Austrittsöffnungen der Düsen eines Tintendruckkopfes, die üblicherweise in einer Düsenplatte DP angeordnet sind, sind auf der linken Seite in Fig. 1 dargestellt. Anstelle der hier als Beispiel verwendeten, in einer senkrechten Reihe angeordneten, sieben Austrittsdüsen D1 bis D7, könnte auch eine Anordnung mit zwei oder mehr Reihen von Düsen, die dann zweckmäßigerweise gegeneinander versetzt sind, verwendet werden.

Unter der Annahme, daß z. B. das Zeichen «L» zunächst in der sogenannten Entwurfsschriftqualität (Schriftqualität S1) abgedruckt werden soll, werden nicht sämtliche Kreuzungspunkte der Matrix ausgenützt. Vielmehr wird sowohl in Spaltenrichtung (x-Richtung) als auch in Zeilenrichtung (y-Richtung) der Matrix jeweils nur jeder zweite Kreuzungspunkt bedruckt. Das Zeichen «L» hat dann die mit dem Bezugszeichen S1 versehene Form. Für die Darstellung des gleichen Zeichens «L» in der sogenannten Standardschriftqualität werden sämtliche für dieses Zeichen möglichen Matrixpunkte besetzt. Die Form des mit dieser Schriftqualität abgedruckten Zeichens hat die mit dem Bezugszeichen S2 versehene Form. Zur Darstellung des gleichen Zeichens «L» in der sogenannten Schönschriftqualität werden zunächst die Matrixpunkte wie im Abdruck des Zeichens mit Standardschriftqualität bedruckt, wobei zugleich der Vorschub in x-Richtung auf die Hälfte reduziert wird. Anschließend findet dann ein Versatz in y-Richtung um einen halben Zeilenabstand mit nachfolgendem Ausstoß von Tintentröpfchen für die einzelnen Spalten statt. Das auf diese Weise gebildete Zeichen ist unter dem Bezugszeichen S3 in Fig. 1 dargestellt.

Lediglich bei der Standardschriftqualität S2 entspricht das abgedruckte Zeichen einer optisch guten lesbaren Form. Die Darstellung des Zeichens in der Entwurfsschriftqualität S1 weist dagegen eine deutliche Punktstruktur auf, und bei der Darstellung des Zeichens in der Schönschriftqualität S3 besteht die Neigung, daß durch ein Verfließen der übereinanderliegenden Tintenpunkte das Zeichen verwaschene und verschwommene Konturen aufweist.

Fig. 2 zeigt die Darstellung des Zeichens «L» unter Berücksichtigung der erfindungsgemäßen Lehre. Die Größe der auf den Aufzeichnungsträger aufgebrachten Tintentröpfchen, d.h. das Volumen jedes einzelnen Tintentröpfchens ist dabei abhängig von der Art der gewählten Schriftqualität verändert. Die auf der linken Seite in Fig. 3 dargestellte Düsenplatte DP mit den sieben Austrittsöffnungen der Düsen D1 bis D7 entspricht der in Fig. 1 gezeigten Düsenplatte. Zur Darstellung des Zeichens «L» in der Entwurfsschriftqualität S1 werden jeweils Tintentröpfchen mit einem relativ großen Tintenvolumen ausgestoßen, so daß die Durchmesser d1 der auf den Aufzeichnungsträger aufgebrachten Tintenpunkte derart ist, daß sich die einzelnen Tintenpunkte, z. B. wie in Fig. 2 dargestellt, berühren. Es liegt jedoch auch im Rahmen der Erfindung, die Durchmesser der Tintenpunkte derart zu wählen, daß sich die Tintenpunkte auf dem Aufzeichnungsträger überlappen.

Wird die Standardschriftqualität S2 gewählt, so wird das mit jedem Tintentröpfchen ausgestoßene Tintenvolumen gegenüber der Entwurfsschriftqualität S1 reduziert. Die für diese Standardschriftqualität auf den Aufzeichnungsträger aufgetragenen Tintenpunkte haben einen Durchmesser d2, der geringer ist als der Durchmesser d1. Es entsteht auf diese Weise das mit dem Bezugszeichen S2 versehene Zeichen "L".

Wird die Schönschriftqualität gewählt, so wird das Tintenvolumen, das mit jedem Tintentröpfchen ausgestoßen wird, noch einmal reduziert. Die auf den Aufzeichnungsträger aufgetragenen Tintenpunkte besitzen dann jeweils einen Durchmesser d3, der wiederum kleiner ist als der Durchmesser d2. Es entsteht auf diese Weise das in Fig. 3 mit dem Bezugszeichen S3 versehene Zeichen «_{L}».

Man erkennt, daß bei allen drei Schriftqualitäten die Linienzüge des dargestellten Schriftzeichens eine geschlossene Form bilden, und daß darüber hinaus auch bei überlappenden Tintenpunkten auf dem Aufzeichnungsträger infolge der Reduzierung des Durchmessers der einzelnen Tintentröpfchen die äußeren Konturen der Zeichen schärfer sind. Insgesamt ist der optische Eindruck bei jeder der gewählten Schriftqualitäten deutlich verbessert.

Ein Beispiel für eine Tintenschreibeinrichtung, bei der die erfindungsgemäße Lehre angewendet werden kann, zeigt Fig. 3. Im wesentlichen besteht die Tintenschreibeinrichtung aus dem eigentlichen Tintendruckkopf K, der z.B. ein Kunststoffkörper ist, der eine Mehrzahl von Tintenkanälen enthält, die in Richtung auf den Aufzeichnungsträger P an der Düsenplatte DP enden. Jedem Tintenkanal ist ein hier nicht dargestellter Wandler zugeordnet, der über eine elektronische Steuerung ST impulsweise ansteuerbar ist. In Abhängigkeit von einem Ansteuerimpuls findet eine Verformung des Wandlers statt, die zum Ausstoß eines einzelnen Tintentröpfchens führt. Die Bildung der Ansteuerimpulse erfolgt entsprechend den Signalen, die von einem Zeichengenerator ZG abgegeben werden. Dieser enthält die zur Darstellung von Zeichen notwendigen Muster, die entsprechend den Eingabedaten ED aufgerufen werden. Der Steuerschaltung ST stehen darüber hinaus die Eingangssignale S1, S2 und S3 zur Verfügung, die entsprechend der gewählten Schriftqualität abgegeben werden. Die Eingabe der Signale S1, S2 und S3 kann beispielsweis mittels manuell betätigbarer Schalter geschehen. Abhängig von den Steuersignalen S1, S2 und S3 wird in der Steuerschaltung ST das der entsprechenden Schriftqualität entsprechende Matrixmuster festgelegt und die Aktivierung der Wandler wird entsprechend dem gewählten Matrixmuster bestimmt. Zugleich werden über die Steuerschaltung ST auch die Signale für die Bewegung des Tintendruckkopfes K und des Aufzeichnungsträgers P abgegeben. Dazu sind zwei Antriebseinrichtungen, nämlich ein erster Motor M1 für die Bewegung des Tintendruckkopfes K und ein zweiter Motor M2 für die Bewegung des Aufzeichnungsträgers P vorgesehen. Über den ersten Motor M1 wird der Tintendruckkopf zeilenweise, also horizontal längs einer Zeile über den Aufzeichnungsträger P bewegt. Der zweite Motor M2 dient zum zeilenweisen Transport des Aufzeichnungsträger P. Darüber hinaus übernimmt der Motor M2 auch den um einen halben Zeilenabstand versetzten Transport des Aufzeichnungsträgers für die Darstellung eines Zeichens in Schönschriftqualität.

## Patentansprüche

Tintenschreibeinrichtung mit einem Druckkopf, dessen mit den Austrittsöffnungen auf den Aufzeichnungsträger gerichteten Tintenkanälen jeweils ein Wandlerelement zugeordnet ist, das durch in einer Steuerschaltung entsprechend den darzustellenden Zeichen oder Mustern gebildeten Ansteuerimpulsen einen tröpfchenweisen Ausstoß von Tinte bewirkt, mit Antriebsvorrichtungen für den Druckkopf und für den Aufzeichnungsträger, um eine Relativbewegung zwischen Druckkopf und Aufzeichnungsträger zu erzeugen, wobei zur Darstellung der Zeichen oder grafischen Muster mit verschiedener Schriftqualität die den einzelnen Zeichen oder grafischen Mustern zugeordnete Matrix verändert ist und wobei in Abhängigkeit von Signalen für unterschiedliche Schriftqualitäten das Volumen der einzelnen gegen den Aufzeichnungsträger gespritzten Tintentröpfchen entsprechend der Schriftqualität durch eine Änderung der Amplitude oder der Dauer der Steuerimpulse einstellbar ist, dadurch gekennzeichnet, daß die Einstellung der Tröpfchengröße für unterschiedliche Schriftqualität derart ist, daß das Volumen eines Tröpfchens und damit der Durchmesser (d1, d2, d3) eines Bildpunktes auf dem Aufzeichnungsträger (P) bei der Betriebsart Entwurfsqualität am größten, bei der Betriebsart Schönschrift am kleinsten ist, und daß der durch die Steuersignale (S1, S2, S3) einstellbare Durchmesser (d1, d2, d3) der auf den Aufzeichnungsträger (P) aufgebrachten Tintenpunkte für jede gewählte Schriftqualität derart ist, daß sich die Tintenpunkte in der für die gewählte Schriftqualität vorgegebenen Matrix (x, y) auf dem Aufzeichnungsträger (P) jeweils mindestens berühren.

## Claims

Ink recording device having a print head, the ink channels of which, directed with the outlet openings towards the recording medium, are in each case assigned a transducer element, which uses trigger pulses, formed in a control circuit corresponding to the characters or patterns to be represented, to effect a discharge of ink in the form of droplets, having drive devices for the print head and for the recording medium in order to generate a relative movement between print head and recording medium, the matrix assigned to the individual characters or graphic patterns being varied for the representation of characters or graphic patterns of different type quality and, depending on signals for different type qualities, the volume of the individual ink droplets sprayed against the recording medium being adjustable according to the type quality by an alteration of the amplitude or of the duration of the control pulses, characterized in that the adjustment of the droplet size for different type quality is such that the volume of a droplet, and thus the diameter (d1, d2, d3) of an image dot on the recording medium (P) is largest in the draft quality operating mode, smallest in the letter quality operating mode, and in that, for each chosen type quality, the diameter (d1, d2, d3) of the ink dots applied to the recording medium (P), which can be controlled by the control signals (S1, S2, S3) is such that the ink dots in each case at least touch in the matrix (x, y), predetermined for the chosen type quality, on the recording medium (P).

## Revendications

Dispositif d'enregistrement à encre comportant une tête d'impression, dans lequel un élément transducteur est associé à chacun des canaux d'adduction de l'encre, dont les ouvertures sont dirigées vers le support d'enregistrement, l'élément transducteur réalisant l'éjection de l'encre sous la forme de gouttelettes, sous l'effet d'impulsions de commande formées dans un circuit de commande et conformément aux caractères ou modèles devant être représentés, et dans lequel il est prévu des dispositifs d'entraînement pour la tête d'impression et pour le support d'enregistrement afin de produire un déplacement relatif entre la tête d'impression et le support d'enregistrement, et dans lequel la matrice associée aux différents caractères ou modèles graphiques est modifiée pour la représentation des caractères ou modèles graphiques avec des qualités décrites différentes, et dans lequel, en fonction de signaux pour différentes qualités d'écriture, le volume des différentes gouttelettes d'encre projetées contre le support d'enregistrement peut être réglé conformément à la qualité d'écriture, grâce à une modification de l'amplitude ou de la durée des impulsions de commande, caractérisé par le fait que le réglage de la taille des gouttelettes pour une qualité différente d'écriture est telle que le volume d'une gouttelette et par conséquent le diamètre (d1, d2, d3) d'un point image sur le support d'enregistrement (P) sont maximum dans le cas du type de fonctionnement correspondant à une qualité de projet, et sont minimum dans le cas du type de fonctionnement correspondant à une écriture embellie, et que le diamètre (d1, d2, d3), réglable au moyen des signaux de commande (S1, S2, S3), des points d'encre déposés sur le support d'enregistrement (A) pour chaque qualité choisie d'écriture est tel que les points d'encre se touchent au moins dans la matrice (x, y), prédéterminée pour la qualité choisie d'écriture, sur le support d'enregistrement (P).
